# EUROPÄISCHE PATENTSCHRIFT

(11) **EP 0 071 734 B1**
(45) Veröffentlichungstag und Bekanntmachung des Hinweises auf die Patenterteilung: **22.10.1986**
(21) Anmeldenummer: 82105611.6
(22) Anmeldetag: 25.06.1982
(51) Int. Cl.: F41F 13/08, H01H 47/00

(54) **Elektrische Abfeuervorrichtung für Waffensysteme**
Electric-firing mechanism for a launching apparatus
Mécanisme de mise à feu électrique pour dispositif de lancement

(30) Priorität: 11.08.1981 DE 3131715
(43) Veröffentlichungstag der Anmeldung: 16.02.1983
(73) Patentinhaber: Wegmann & Co. GmbH, D-34127 Kassel (DE)
(72) Erfinder: Hesse, Günther, Ing. grad., D-3582 Felsberg 1 (DE); Junkert, Günter, Ing. grad., D-5401 Waldesch (DE)
(74) Vertreter: Feder, Heinz, Dr.

## Beschreibung

Gegenstand der Erfindung ist eine elektrische Abfeuervorrichtung für Waffensysteme mit einer das Abfeuersignal erzeugenden Abfeuerlogik, die von mindestens einem Abfeuertaster aus ansteuerbar ist und deren Ausgang mit dem Steuereingang eines ansteuerbaren elektronischen Leistungsschaltelementes verbunden ist, über das eine Zündvorrichtung mit einem elektrischen Versorgungskreis verbindbar ist.

In Waffensystemen, bei denen das Geschoß mittels einer elektrischen Abfeuervorrichtung abgefeuert wird, ist es erforderlich, die zum Zünden benötigte elektrische Energie über ein systemeigenes Schaltelement zur Verfügung zu stellen.

Bei vielen herkömmlichen Waffensystemen wird der zum Zünden benötigte verhältnismäßig hohe Stromimpuls durch ein Leistungsrelais geschaltet.

Dies hat aber zur Folge, daß bei den herkömmlichen elektrischen Abfeuervorrichtungen mit einem Leistungsrelais zwischen der Betätigung des Abfeuertasters bis zum Fließen des Abfeuerimpulsstromes durch den Zünder der Kartusche eine Totzeit auftritt, die im wesentlichen durch die Anzugzeit des Leistungsrelais bestimmt wird.

Eine Abfeuervorrichtung, bei der, wie eingangs erwähnt, ein elektronisches Schaltelement zur Schaltung des die Zündung bewirkenden Stromimpulses verwendet wird, ist aus der DE-A-2 046 098 bekannt. Es handelt sich dort um eine Schaltungsanordnung für Raketenstartgeräte, bei der die Zündimpulse über Thyristoren weitergeleitet werden.

Der Verwendung eines elektronischen Schaltelementes zur Schaltung des die Zündung bewirkenden Stromimpulses standen bisher allerdings sicherheitstechnische Bedenken entgegen, da bei einem Defekt eines derartigen elektronischen Schaltelementes, bei dem das Schaltelement leitend wird, ein unkontrolliertes Brechen des Schusses möglich ist.

Eine Schaltungsanordnung zur Sicherung von elektrisch betätigten Waffensystemen ist aus der DE-A-27 03 803 bekannt. Mit dieser bekannten Schaltungsanordnung ist es möglich, die Zustände « Sicher » und « Feuerbereit » eines Waffensystems durch elektrische Schaltzustände zu definieren, und zwar derart, daß das Waffensystem bei jeder Störung oder Fehlbedienung automatisch in den Zustand Sicher" übergeht. In die bekannte Schaltungsanordnung ist aber der Weg zwischen dem elektrischen Versorgungskreis und der Zündvorrichtung nicht mit einbezogen, so daß auch diese Sicherheitsschaltung das unkontrollierte Brechen des Schusses beim Ausfalls des elektronischen Schaltelementes nicht verhindern kann.

Die der Erfindung zugrunde liegende Aufgabe bestand darin, eine Abfeuervorrichtung der eingangs erwähnten Art zu schaffen, die allen Sicherheitsanforderungen bezüglich eines unkontrollierten Abfeuerns genügt.

Die Lösung dieser Aufgabe geschieht erfindungsgemäß dadurch, daß zwischen dem elektronischen Schalter und der Zündvorrichtung ein zweites ansteuerbares Schaltelement angeordnet ist, das über einen Sicherheitskreis steuerbar ist, der eine Umschaltvorrichtung aufweist, in deren einer Schaltstellung das zweite Schaltelement geöffnet und in deren anderer Schaltstellung das zweite Schaltelement geschlossen ist.

Die Ansteuerung des elektronischen Schalters über einen Sicherheitskreis, die so erfolgen kann, daß der Weg zwischen Versorgungskreis und Zündvorrichtung jeweils nur kurzzeitig freigegeben wird, stellt sicher, daß auch bei einem Defekt des elektronischen Schalters ein Brechen des Schusses zur Unzeit vermieden wird.

Da das zweite ansteuerbare Schaltelement selbst den hohen Stromimpuls nicht schalten, sondern nur weiterleiten muß, sind die Anforderungen an die Eigenschaften dieses zweiten Schaltelementes weniger hoch als an das Leistungsschaltelement.

Als Leistungsschaltelement kann ein Thyristor oder ein Leistungstransistor bzw. eine Kombination von Transistoren verwendet werden. Als zweites ansteuerbares Schaltelement kann, falls ein mechanisches Schaltelement gewünscht wird, ein Relais dienen (Anspruch 3), es kann aber auch an dieser Stelle ein elektronischer Schalter eingesetzt werden, was an dieser Stelle auch unter Beachtung der Sicherheitsvorschriften vertretbar ist, da ein gleichzeitiger und gleichartiger Defekt an den beiden, im gleichen Zweig angeordneten elektronischen Schaltern nur mit sehr geringer Wahrscheinlichkeit eintritt und elektronische Schalter eine längere Lebensdauer im Hinblick auf die Anzahl der Schaltvorgänge aufweisen.

Eine besonders vorteilhafte Ausführungsform der erfindungsgemäßen Abfeuervorrichtung ist Gegenstand von Anspruch 2. Hierdurch wird sichergestellt, daß das zweite Schaltelement im allgemeinen offen ist und dieser Zustand kurze Zeit nach Abgabe des Abfeuersignals sofort wieder hergestellt wird, unabhängig davon, ob der Schuß tatsächlich brach oder ob ein Defekt vorliegt.

Im folgenden werden anhand der beigefügten Zeichnungen zwei Ausführungsbeispiele für die erfindungsgemäße Abfeuervorrichtung näher erläutert.
Figur 1 zeigt in einem Prinzipschaltbild eine Abfeuervorrichtung, bei der als zweites ansteuerbares Schaltelement ein Relais dient ;
Figur 2 zeigt ebenfalls in einem Prinzipschaltbild eine weitere Ausführungsform einer Abfeuervorrichtung, bei der als zweites ansteuerbares Schaltelement ein elektronischer Schalter dient.

In den Zeichnungen sind lediglich die Teile einer Abfeuervorrichtung dargestellt und bezeichnet, die für die Erläuterung der Erfindung wesentlich erscheinen.

Bei der Ausführungsform nach Fig. 1 ist eine Abfeuerlogik 2 über einen Abfeuertaster 1 an die Versorgungsspannung 5 anschließbar. Bei Betätigung des Abfeuertasters 1 fließt das Tastersignal in die Abfeuerlogik 2. Diese gibt ein Abfeuersignal über einen verstärkenden Transistor Tr3 und eine Z-Diode auf den Steuereingang 3a eines elektronischen Schalters, der in Fig. 1 mit 3 bezeichnet ist und im gewählten Ausführungsbeispiel aus zwei Transistoren Tr1 und Tr2 in Darlington-Schaltung besteht. Selbstverständlich kann als elektronischer Schalter 3 an dieser Stelle beispielsweise auch ein Thyristor verwendet werden.

Die am elektronischen Schalter 3 von der Spannungsquelle 5 her anliegende Versorgungsspannung wird beim Durchschalten des elektronischen Schalters 3 durchgeschaltet und gelangt über die Widerstände R1 und R2 zur Zündvorrichtung 4, wenn der Relaiskontakt a1 eines Relais A geschlossen ist.

Das Relais A gehört zu einem Sicherheitskreis, der von zwei Tastern 6 und 7 aus betätigbar ist. Hierbei wird durch Betätigung des Tasters 6 der Zustand « Feuerbereit und durch den Taster 7 der Zustand « Sicher eingestellt. Beim kurzen Drücken des Tasters 6 fließt durch das Relais A ein Strom, der es zum Anziehen bringt, worauf es über einen Selbsthaltekreis, bestehend aus dem geschlossenen Taster 7, dem Relaiskontakt a2 und einer gegen Fehlpolungen schützenden Diode D2, gehalten wird. Die Diode D1 dient dazu, die Abfallzeit des Relais A zu reduzieren.

Bei Betätigung des Tasters 7 wird der Selbsthaltekreis kurzzeitig unterbrochen und das Relais kehrt unter Öffnung des Kontaktes a1 in den Ruhezustand zurück. Damit befindet sich die Schaltung wieder im Zustand « Sicher und es können keine Abfeuerimpulse zur Zündvorrichtung 4 gelangen.

Der Sicherheitskreis enthält weiterhin eine Zeitschaltvorrichtung 8, die nach Ablauf eines vorgegebenen Zeitintervalls nach Anliegen des Abfeuerimpulses am elektronischen Schalter 3 über einen Steuertransistor Tr4 den Selbsthaltekreis des Relais A öffnet und damit automatisch den Zustand « Sicher mit geöffnetem Kontakt a1 wieder herstellt. Diese Wiederherstellung des Zustandes « Sicher » erfolgt auch dann, wenn beispielsweise infolge eines Defektes die Spannung am Ausgang des elektronischen Schalters 3 nach Abgabe des Abfeuersignals infolge eines Defektes erhalten bleibt. Hierdurch ist ein Höchstmaß an Sicherheit erreicht.

Durch die Widerstände R1 und R2 wird der Strom auf den maximal für den elektronischen Schalter 3 zulässigen Wert begrenzt.

Die in Fig. 2 dargestellte Ausführungsform einer Abfeuervorrichtung entspricht im Prinzip der Ausführungsform nach Fig. 1. Aus diesem Grund sind gleiche Schaltelemente mit gleichen Bezugszeichen versehen.

Die Abfeuerlogik 2 ist über den Abfeuertaster 1 mit der Spannungsversorgung 5 verbindbar. Bei Betätigung des Abfeuertasters 1 gelangt von der Abfeuerlogik 2 aus das Abfeuersignal über den Transistor Tr3 und die Z-Diode auf den Steuereingang 3a des elektronischen Schalters 3. Eine Durchschaltung des Abfeuersignals zur Zündvorrichtung 4 ist aber nur möglich, wenn ein zweiter elektronischer Schalter 9 durchlässig gesteuert ist. Dieser zweite elektronische Schalter 9 besteht ebenfalls aus zwei Transistoren Tr5 und Tr6. Seinem Steuereingang 9a kann ein Öffnungs- bzw. Schließsignal zugeführt werden, das entweder von den beiden Tastern 6 und 7 für die Zustände «Feuerbereit» bzw. « Sicher» oder von der Zeitschaltvorrichtung 8 aus abgegeben wird.

Die Herstellung des Zustandes « Feuerbereit » erfolgt durch kurze Betätigung des Tasters 6. Der ausgelöste Impuls gelangt über ein NAND-Gatter N1 auf den Setzeingang 10a einer bistabilen Kippstufe 10, deren Ausgang 10c über einen Steuertransistor Tr 7 mit dem Steuereingang 9a des elektronischen Schalters 9 verbunden ist. Wird die bistabile Kippstufe 10 gesetzt, so steuert sie den zweiten elektronischen Schalter 9 durchlässig, so daß in diesem Schaltzustand ein vom ersten elektronischen Schalter 3 kommendes Abfeuersignal zur Zündvorrichtung 4 gelangen kann.

Bei Betätigung des Tasters 7 wird ein Signal über ein NAND-Gatter N3 auf den Löscheingang 10b der bistabilen Kippstufe 10 gegeben. Diese wird zurückgesetzt und dadurch der elektronische Schalter 9 gesperrt und der Zustand « Sicher wieder hergestellt.

Nach Abgabe des Abfeuerimpulses gelangt nach einem vorgegebenen Zeitraum von der Zeitschaltvorrichtung 8 über das NAND-Gatter N2 ebenfalls ein Rücksetzsignal auf die bistabile Kippstufe 10, wodurch ebenfalls der Zustand « Sicher wieder hergestellt wird.

## Patentansprüche

1. Elektrische Abfeuervorrichtung für Waffensysteme mit einer das Abfeuersignal erzeugenden Abfeuerungslogik (2), die von mindestens einem Abfeuertaster (1) aus ansteuerbar ist und deren Ausgang mit dem Steuereingang (3a) eines ansteuerbaren elektronischen Leistungsschaltelementes (3) verbunden ist, über das eine Zündvorrichtung (4) mit einem elektrischen Versorgungskreis (5) verbindbar ist, dadurch gekennzeichnet, daß zwischen dem elektronischen Schalter (3) und der Zündvorrichtung (4) ein zweites ansteuerbares Schaltelement (A-a1 ; 9) angeordnet ist, das über einen Sicherheitskreis steuerbar ist, der eine Umschaltvorrichtung (6, 7) aufweist, in deren einer Schaltstellung das zweite Schaltelement (A-a1, 9) geöffnet und in deren anderer Schaltstellung das zweite Schaltelement (A-a1 ; 9) geschlossen ist.

2. Abfeuervorrichtung nach Anspruch 1, dadurch gekennzeichnet, daß der Sicherheitskreis eine Zeitsteuervorrichtung (8) enthält, die jeweils nach Ablauf eines vorgegebenen Zeitraumes nach der Abgabe des Abfeuersignals das zweite Schaltelement (A-a1, 9) in den geöffneten Zustand steuert.

3. Abfeuervorrichtung nach Anspruch 1 oder 2, dadurch gekennzeichnet, daß als zweites Schaltelement ein Relais (A) dient, dessen Relaiskontakt (a1) zwischen den elektronischen Schalter (3) und die Zündvorrichtung (4) eingeschaltet ist, während die Relaisspule (A) Teil des Sicherheitskreises ist.

4. Abfeuervorrichtung nach Anspruch 3, dadurch gekennzeichnet, daß die Umschaltvorrichtung zwei Taster (6, 7) zur Anwahl der Zustände « Sicher und « Feuerbereit » aufweist und das Relais (A) einen Selbsthaltekreis (a2-D2) besitzt, wobei durch Betätigung des Tasters (7) « Sicher der Selbsthaltekreis des Relais (A) geöffnet wird.

5. Abfeuervorrichtung nach Anspruch 1 oder 2, dadurch gekennzeichnet, daß als zweites Schaltelement ein elektronischer Schalter (9) dient, dessen Ansteuereingang (9a) mit dem Sicherheitskreis über eine bistabile Kippstufe (10) verbunden ist, in deren erstem Schaltzustand das zweite Schaltelement (9) ein Schließsignal erhält, während es im zweiten Schaltzustand ein Öffnungssignal erhält.

6. Abfeuervorrichtung nach Anspruch 5, dadurch gekennzeichnet, daß die Umschaltvorrichtung zwei Taster (6, 7) zur Anwahl der Zustände « Sicher und « Feuerbereit » aufweist, wobei durch Betätigung des Tasters (6) « Feuerbereit die bistabile Kippstufe (10) in den ersten Schaltzustand und durch Betätigung des Tasters (7) « Sicher in den zweiten Schaltzustand gesteuert wird.

## Claims

1. An electric firing mechanism for launching systems having a firing logic (2) for generating the firing signal, said firing logic being adapted to be selected by at least one firing key (1) and the output of said firing logic being connected with the control input (3a) of a selectable electronic power switch element (3) through which an exploder (4) is adapted to be connected with a electric supply circuit (5), characterized in that, between the electronic switch (3) and the exploder (4), a second selectable switch element (A-a1 : 9) is arranged, said second switch element (A-a1 ; 9) being controllable through a safety circuit comprising a reversing switch device (6, 7) in one switching position of which the second switch element (A-a1 ; 9) is open, and in the other switching position of which said second switch element (A-a1 ; 9) is closed.

2. A firing mechanism as claimed in claim 1, characterized in that the safety circuit comprises a time control device (8), which after the expiration of a predetermined period of time beginning with the emission of the firing signal, shifts the second switch element (A-a1 ; 9) into the open position.

3. A firing mechanism as claimed in claim 1 or 2, characterized in that a relay (A) serves as a second switch element, the contact (a1) of which is connected between the electronic switch (3) and the exploder (4), whereas the relay coil (A) forms part of the safety circuit.

4. A firing mechanism as claimed in claim 3, characterized in that the reversing switch device comprises two keys (6, 7) for selecting the conditions « safe and « ready for action •, and that the relay (A) comprises a self-locking circuit (a2-D2) whereby, upon actuation of the key (7) « safe •, the self-locking circuit of the relay (A) is opened.

5. A firing mechanism as claimed in claim 1 or 2, characterized in that an electronic switch (9) serves as a second switch element, the selection input (9a) of said switch being connected with the safety circuit through a bistable flip-flop (10) in the first state of which the second switch element (9) receives a closing signal whereas, in the second state of said flip-flop, said second switch element receives an opening signal.

6. A firing mechanism as claimed in claim 5, characterized in that the reversing switch device comprises two keys (6, 7) for selecting the conditions « safe and « ready for action", whereby upon the actuation of the key (6) « ready for action •, the bistable flip-flop (10) is shifted into the first state and, upon the actuation of the key (7) « safe », said flip-flop is shifted into the second state.

## Revendications

1. Dispositif de mise à feu électrique pour système d'armes avec une logique de mise à feu (2) créant le signal de mise à feu et pouvant être commandé par au moins une touche de mise à feu (1) et dont la sortie est reliée à l'entrée de commande (3a) d'un élément de commutation de puissance électronique (3) pouvant être commandé et par lequel un dispositif d'amorçage (4) peut être relié à un circuit d'alimentation électrique (5), caractérisé en ce que, entre le commutateur électronique (3) et le dispositif d'amorçage (4), est disposé un second élément de commutation (A-a1 ; 9) pouvant être commandé par un circuit de sécurité qui comporte un dispositif de commutation (6, 7) dans lequel une position de commutation correspond à l'ouverture du second élément de commutation (A-a1 ; 9) et l'autre position de commutation correspond à la fermeture au second élément de commutation (A-a1 ; 9).

2. Dispositif de mise à feu selon la revendication 1, caractérisé en ce que le circuit de sécurité comporte un dispositif de commande temporisé (8) qui met le second élément de commutation (A-a1 ; 9) en position ouverte après l'écoulement d'un intervalle de temps prédéterminé après l'émission du signal de mise à feu.

3. Dispositif de mise à feu selon la revendication 1 ou 2, caractérisé en ce que le second élément de commutation est constitué par un relais (A) dont le contact de relais (a1) est connecté entre le commutateur électronique (3) et le dispositif d'amorçage (4), tandis que la bobine de relais (A) fait partie du circuit de sécurité.

4. Dispositif de mise à feu selon la revendication 3, caractérisé en ce que le dispositif de commutation comporte deux touches (6, 7) pour le choix des états « sécurité et « prêt à tirer » et que le relais (A) possède un circuit d'auto-maintien (a2-D2), la manoeuvre de la touche (7) « sécurité provoquant l'ouverture du circuit d'auto- maintien du relais (A).

5. Dispositif de mise à feu selon la revendication 1 ou 2, caractérisé en ce que le second élément de commutation est constitué par un commutateur électronique (9) dont l'entrée de commande (9a) est reliée au circuit de sécurité par l'intermédiaire d'un commutateur basculant bistable (10), dont une position de commutation provoque l'application d'un signal de fermeture sur le second élément de commutation (9), tandis que sa seconde position de commutation provoque l'application d'un signal d'ouverture.

6. Dispositif de mise à feu selon la revendication 5, caractérisé en ce que le dispositif de commutation présente deux touches (6, 7) pour choisir les états « sécurité et « prêt à tirer », la manoeuvre de la touche (6) « prêt à tirer » amenant le commutateur basculant bistable (10) dans une première position de commutation, tandis que la manoeuvre de la touche (7) « sécurité l'amène dans la seconde position de commutation.
